# EUROPÄISCHE PATENTSCHRIFT

(11) **EP 0 540 876 B1**
(45) Veröffentlichungstag und Bekanntmachung des Hinweises auf die Patenterteilung: **03.12.1997**
(21) Anmeldenummer: 92116753.2
(22) Anmeldetag: 30.09.1992
(51) Int. Cl.: H05B 3/74, F24C 15/10

(54) **Kochfeld**
Cooking hob
Plaque de cuisson

(30) Priorität: 07.11.1991 DE 4136702; 29.11.1991 DE 4139508
(43) Veröffentlichungstag der Anmeldung: 12.05.1993
(73) Patentinhaber: BOSCH-SIEMENS HAUSGERÄTE GmbH, 81669 München (DE)
(72) Erfinder: Detterbeck, Heinrich, W-8225 Traunreut (DE)

(56) Entgegenhaltungen:
- EP-A- 0 265 635
- EP-A- 0 359 028
- EP-A- 0 438 656
- EP-A- 0 499 972
- DE-A- 4 004 309
- GB-A- 1 346 574
- GB-A- 2 170 002

## Beschreibung

Die Erfindung bezieht sich auf ein Kochfeld gemäß dem Oberbegriff des Patentanspruches 1.

Ein derartiges Kochfeld ist bekannt aus der EP-A-0 359 028, wobei der Lichtleiter die Form eines Glasstabes aufweist, der den Isolationseinsatz des Heizelementes ringförmig am Außenumfang mit Abstand umgibt. Daher ist der Glasstab in einem am lsolationseinsatz befestigten Rinnenprofil gehaltert.

Bei einem weiteren bekannten Kochfeld (DE-OS 40 02 322) ist ein ringförmiger Lichtleiter seitlich außerhalb des als Strahlungsheizkörper ausgebildeten, ein napfförmiges Gehäuse aufweisenden Heizelementes angeordnet und z.B. mittels einer taschenförmigen Halterung mit dem Heizelement-Gehäuse verbunden.

Der Erfindung liegt die Aufgabe zugrunde, den Aufbau des Heizelementes und des Lichtleiters konstruktiv und montagemäßig zu vereinfachen.

Diese Aufgabe wird gemäß der Erfindung gelöst durch die im Kennzeichnungsteil des Patentanspruches 1 aufgeführten Maßnahmen. Vorteilhafte Weiterbildungen der Erfindung ergeben sich aus den nachfolgenden Patentansprüchen.

Durch die Integration des Lichtleiters im Heizelement ergibt sich eine vergleichsweise niedrige thermische Beanspruchung des Glasmaterials bei Betrieb des Heizelementes und man erhält ohne zusätzliche Halteelemente oder dgl. eine sehr einfache Anordnung und Montage des Lichtleiters. Die konstruktive und montagemäßige Vereinfachung ergibt sich insbesondere dadurch, daß der als Lichtleiter dienende Glasring die Seitenwand eines napfförmigen, den lsolationseinsatz aufnehmenden, Glaskörpers einstückig bildet.

Die Erfindung ist anhand von in der Zeichnung dargestellten Ausführungsbeispielen nachstehend erläutert.

Es zeigt:
- Fig. 1: die Schnittansicht eines erfindungsgemäßen Kochfeldes mit nur einem einzigen Heizelement gemäß einer ersten Ausführungsform,
- Fig. 2: die Schnittansicht eines Kochfeldes in einer zweiten Ausführungsform und
- Fig. 3: eine alternative Ausführung zu Fig. 2.

Beim Ausführungsbeispiel gemäß Fig. 1 ist mit 1 ein das Kochfeld abdeckender Träger aus glaskeramischem, teiltransparenten Material bezeichnet, unterhalb welchem in der Regel mehrere Heizelemente 2 mit Abstand voneinander angeordnet sind. Das Heizelement besteht aus einem napfförmigen, nach oben offenen Gehäuse 3 aus Blechmaterial, in dem auf dem Napfboden ein im wesentlichen ebener, elektrische Heizwendeln 4 tragender Isolationseinsatz 5 sowie randseitig ein damit einstückiger oder aber separater, ringförmiger Isolationseinsatz 6 angeordnet ist. Dieses Heizelement 2 wird in nicht weiter dargestellter Weise gegen die Unterseite des glaskeramischen Trägers 1 gedrückt, wobei die innere Fläche des ringförmigen Isolationseinsatzes 6 eine durch die elektrischen Heizwendeln 4 beheizbare Koch- oder Stellfläche für Töpfe oder dgl. bestimmt. Der äußere Durchmesser des als Wandelement des Isolationseinsatzes 5/6 dienenden Isolationseinsatzes 6 ist geringfügig, z.B. um wenige Millimeter geringer als der Innendurchmesser des Gehäuses 3, so daß zwischen Isolationseinsatz 6 und Gehäuse 3 ein Ringspalt 7 vorhanden ist, in welchem ein als Glasring ausgebildeter Lichtleiter 8 angeordnet, z.B. eingefügt oder eingedrückt oder eingebettet ist. Der vorzugsweise als geschlossener Glasring ausgebildete Lichtleiter 8 besitzt eine im wensentlichen mit der Gehäusehöhe übereinstimmende vertikale Ausdehnung und ist mit wenigstens einer Öffnung 9 versehen, in die eine Lichtquelle 10 einer nicht weiter dargestellten Leuchteinrichtung hineinragt. Die Lichtquelle kann als Glüh- oder Glimmlampe ausgebildet sein und steht über ein Anschlußelement 11 und elektrische Leitungen mit einer nicht dargestellten Steuereinrichtung in Verbindung, z.B. mit einer Einrichtung zur Restwärmeanzeige, wobei die Leuchteinrichtung einen temperaturabhängigen Schalter aufweist, der ab einer Sicherheitstemperatur von z.B. 50°C die Lichtquelle 10 einschaltet und damit signalisiert, daß ein Berühren der Stellfläche des Trägers 1 zu unterlassen ist. Die von der Lichtquelle 10 ausgehenden Lichtstrahlen werden im Lichtleiter 8 geleitet, wodurch der gesamte Lichtleiter in Richtung zum glaskeramischen Träger 1 eine Leuchtwirkung ausübt, durch die gleichzeitig eine optische Kennzeichnung der vorgenannten Stellfläche erfolgt. Anstelle einer sogenannten Restwärmeanzeige kann hierzu vorgesehen sein, daß die Leuchteinrichtung gleichzeitig mit dem Einschalten des Heizelementes eingeschaltet wird.

Beim Ausführungsbeispiel gemäß Fig. 2 ist das Gehäuse 12 des Heizelementes 2' als einstückiger Glaskörper ausgebildet und besitzt eine napfartige Form, die geeignet ist, zur Aufnahme des oder der Isolationseinsätze 5, 6. Hierbei stellt die zylindrische Seitenwand 13 einen Lichtleiter dar, der lichttechnisch über die Öffnung 9 wiederum verbunden ist mit der vor beschriebenen Leuchteinrichtung. Das Ausführungsbeispiel gemäß Fig. 3 unterscheidet sich von Fig. 2 nur durch die Anordnung der Lichtquelle 10. Bei Fig. 3 ist an der Unterseite der Bodenfläche der Glaskörper 12 im nach oben offenen Behälter 13 vorgesehen, der mit seiner offenen Seite an der Bodenfläche anliegt und eine Lampenfassung 18 für die Lichtquelle 10 besitzt. Der Behälter kann im Inneren ganz oder teilweise mit einer Licht reflektierenden Oberfläche versehen sein. Durch diese zentrale, vorzugswseise hinsichtlich des Glaskörpers 12 mittige Anordnung der Lichtquelle 10 erhält man eine sehr intensive und gleichmäßige Ausleuchtung des Lichtleiters und eine gute optische Wirkung.

Bei beiden Ausführungsbeispielen kann vorgesehen sein, daß der den Lichtleiter bildende Glasring in Form des separaten Ringteils bei Fig. 1 oder der Seitenwand 13 bei Fig. 2 an den seitlichen Ringflächen 14, 15 und/oder an der unteren Ringfläche 16 (Fig. 1) einen Reflexionsbelag aufweist, z.B. an dieser Stelle verspiegelt ist, so daß das den Lichtleiter durchflutende Licht nach oben hin sehr stark reflektiert wird und andererseits die seitliche Wärmedämmung des Heizelementes verstärkt wird.

## Patentansprüche

1. Kochfeld mit einem zumindest teiltransparenten Träger aus Glas oder Glaskeramik, mit wenigstens einem darunter im Bereich wenigstens einer Stellfläche des Trägers, in einem Gehäuse angeordneten, einen napfförmigen lsolationseinsatz aufweisenden Heizelement und mit einem die Peripherie des Heizelementes umziehenden Lichtleiter einer Leuchteinrichtung zur optischen Kennzeichnung und/oder zur optischen Anzeige der eine vorbestimmte, für eine Berührung zulässige Temperatur übersteigenden Erwärmung des Trägers, **dadurch gekennzeichnet,** daß das Gehäuse (12) durch einen napfförmigen, den lsolationseinsatz (5/6) aufnehmenden Glaskörper gebildet ist, dessen Seitenwand (13) als Lichtleiter dient.

2. Kochfeld nach Anspruch 1, **dadurch gekennzeichnet,** daß der Glaskörper einen Reflexionsbelag trägt.

3. Kochfeld nach Anspruch 2, dadurch gekennzeichnet, daß an der Bodenfläche des napfförmigen Glaskörpers (12), vorzugsweise im Zentrum und unterhalb dieser Bodenfläche eine Lichtquelle (10) angeordnet ist.

4. Kochfeid nach Anspruch 3, dadurch gekennzeichnet, daß für die Lichtquelle (10) ein einseitig offener, vorzugsweise eine reflektierende Oberfläche aufweisender Behälter (17) vorgesehen ist, der mit seiner offenen Seite am Glaskörper (12) anliegt.

5. Kochfeld nach einem der vorhergehenden Ansprüche, dadurch gekennzeichnet, daß der Glasring eine Öffnung (9) für die Aufnahme einer Lichtquelle (10) besitzt.

6. Kochfeld nach einem der vorhergehenden Ansprüche, dadurch gekennzeichnet, daß der Glasring an den seitlichen Ringflächen (14, 15) und/oder an der unteren Ringfläche (16) einen Reflexionsbelag aufweist.

## Claims

1. Cooking field with at least one partially transparent carrier of glass or glass ceramic, with at least one heating element, which is disposed thereunder in the region of at least one support surface of the carrier, is arranged in a housing and has a basin-shaped insulating insert, and with an optical conductor, which extends around the periphery of the heating element, of an illuminating device for optically characterising and/or optically indicating the heating of the carrier rising above a predetermined temperature permissible for touching, characterised thereby that the housing (12) is formed by a basin-shaped glass body which receives the insulating insert (5 / 6) and the side wall (13) of which serves as optical conductor.

2. Cooking field according to claim 1, characterised thereby that the glass body carries a reflective coating.

3. Cooking field according to claim 2, characterised thereby that a light source (10) is arranged at the base surface of the basin-shaped glass body (12), preferably in the centre and below this base surface.

4. Cooking field according to claim 3, characterised thereby that a container (17), which is open at one side, preferably has a reflective surface and bears by its open side against the glass body (12), is provided for the light source (10).

5. Cooking field according to one of the preceding claims, characterised thereby that the glass ring has an opening for reception of a light source (10).

6. Cooking field according to one of the preceding claims, characterised thereby that the glass ring has a reflective coating at the lateral ring surfaces (14, 15) and/or at the lower ring surface (16).

## Revendications

1. Plaque de cuisson comprenant un support au moins partiellement transparent en verre ou en vitrocéramique, comprenant au moins un élément chauffant disposé dans un boîtier au-dessous, au niveau d'au moins un emplacement du support servant à déposer des objets et comportant une insertion d'isolation en forme de cuvette, et comprenant un guide de lumière passant sur la périphérie de l'élément chauffant d'un dispositif lumineux pour l'identification optique et/ou l'affichage optique de l'échauffement du support dépassant une température prédéfinie autorisant un contact, caractérisée en ce que le boîtier (12) est constitué par un corps en verre en forme de cuvette recevant l'insertion d'isolation (5/6), dont la paroi latérale (13) sert de guide de lumière.

2. Plaque de cuisson selon la revendication 1, caractérisée en ce que le corps en verre porte une couche réfléchissante.

3. Plaque de cuisson selon la revendication 2, caractérisée en ce qu'une source lumineuse (10) est disposée au niveau du fond du corps en verre (12) en forme de cuvette, de préférence au centre et au-dessous de ce fond.

4. Plaque de cuisson selon la revendication 3, caractérisée en ce qu'il est prévu pour la source lumineuse (10) un récipient (17) ouvert sur un côté et de préférence muni d'une surface réfléchissante, dont le côté ouvert touche le corps en verre (12).

5. Plaque de cuisson selon l'une des revendications précédentes, caractérisée en ce que l'anneau en verre possède une ouverture (9) pour la réception d'une source lumineuse (10).

6. Plaque de cuisson selon l'une des revendications précédentes, caractérisée en ce que l'anneau en verre comporte sur ses faces latérales (14, 15) et/ou sur sa face inférieure (16) une couche réfléchissante.
